# EUROPÄISCHE PATENTSCHRIFT

(11) **EP 0 023 333 B1**
(45) Veröffentlichungstag und Bekanntmachung des Hinweises auf die Patenterteilung: **03.11.1982**
(21) Anmeldenummer: 80104268.0
(22) Anmeldetag: 19.07.1980
(51) Int. Cl.: D06M 13/46, C11D 1/65

(54) **Wäscheweichspülmittel**
Fabric softener
Agent assouplissant pour le linge

(30) Priorität: 25.07.1979 DE 2930111
(43) Veröffentlichungstag der Anmeldung: 04.02.1981
(73) Patentinhaber: HOECHST AKTIENGESELLSCHAFT, 65926 Frankfurt am Main (DE)
(72) Erfinder: Keil, Karl-Heinz, Dr., D-6050 Offenbach/Main (DE); May, Adolf, Dr., D-6238 Hofheim am Taunus (DE); Bücking, Hans-Walter, Dr., D-6233 Kelkheim (Taunus) (DE)

## Beschreibung

Es ist bekannt, daß gewaschene Textilien, besonders solche aus Cellulosefasern, nach dem Trocknen eine unangenehme Verhärtung aufweisen. Dies tritt insbesondere dann ein, wenn die Wäsche im Waschautomaten erfolgt. Diese unerwünschte Griffverhärtung kann man dadurch beseitigen, daß man die Textilien nach der Wäsche in einem Spülbad mit kationischen Substanzen behandeit, die mindestens zwei langkettige aliphatische Reste im Molekül enthalten. In der Praxis haben sich für diesen Zweck besonders die in Wasser dispergierbaren Dialkyldimethylammoniumsalze eingeführt. Diese Produkte haben jedoch den Nachteil, daß bei Überdosierung das behandelte Gewebe hydrophob und dadurch die Wiederbenetzbarkeit verzögert wird.

Es wurde nun gefunden, daß man diese Schwierigkeiten beseitigen kann, wenn man die als Wäscheweichspülmittel dienenden quaternären Ammoniumverbindungen mit einem Glycerinäther-Derivat kombiniert. Gegenstand der Erfindung sind somit Wäscheweichspülmittel in Form einer wässrigen Lösung oder Dispersion, die 3 bis 15, vorzugsweise 4 bis 7 Gew.-% einer oder mehrerer Verbindungen der Formeln bis III wobei R, Alkyl oder Alkenyl mit 10-30 Kohlenstoffatomen, vorzugsweise 8-14 Kohlenstoffatomen, R₂ Alkyl mit 1-4 Kohlenstoffatomen, vorzugsweise Methyl, R₃ Methyl oder Wasserstoff und A ein Anion wie z.B. Cl⁽⁻⁾, Br⁽⁻⁾, CH₃OSO₃⁽⁻⁾ oder (CH₃O)₂PO₂⁽⁻⁾ bedeutet, 0,1-3, vorzugsweise 0,5-1,5 Gew.-% eines Glycerinäther-Derivats der Formel IV wobei R₄ Alkyl oder Alkenyl mit 4-20 Kohlenstoffatomen, vorzugsweise 8-16 Kohlenstoffatomen, Cyclohexyl oder gegebenenfalls durch Alkylgruppen substituiertes Aryl, vorzugsweise C₇-C₁₄-Alkylphenyl sein kann, x und y Wasserstoff oder Methyl, wobei x und y jedoch nicht gleichzeitig Methyl bedeuten, n eine ganze Zahl von 0-20 vorzugsweise 0-5, Z eine Gruppe der Formel ―(CH₂)ₘCOOMe, -SO₃Me oder ―PO₃Me₂, m eine ganze Zahl von 0 bis 3 und Me ein Alkalimetall- oder Ammoniumion bedeutet, sowie gegebenenfalls weitere übliche Hilfs- und Zusatzstoffe enthalten.

Die Glycerinäther-Derivate der Formel IV sind aus der DE-A 1 256 640 und der GB-A 1 370 916 bekannt.

Diese Kombination der Verbindungen I, und 111 mit einer Verbindung der Formel IV verleiht beliebigen Textilmaterialien, besonders solchen aus natürlicher oder regenerierter Cellulose, Wolle, Cellulose-acetat, -triacetat, Polyamid, Polyacrylnitril, Polyester, Polypropylen einen angenehmen und weichen Griff. Besonders vorteilhaft ist der Einsatz als Wäschenachbehandlungsmittel für Frottee- und Leibwäsche aus Baumwolle. Die Herstellung dieser Wäscheweichspülmittel erfolgt durch einfaches Vermischen oder Dispergieren der Einzelkomponenten in Wasser. Diese Wäscheweichspülmittel gemäß der Erfindung können entweder nur jeweils eine Verbindung der Formeln I bis 111 enthalten oder aber sie enthalten ein Gemisch aus zwei oder mehr Verbindungen dieser Formeln I bis III innerhalb der angegebenen Grenzen. Liegt ein Gemisch aus zwei oder mehr Verbindungen der Formel I bis III vor, so ist deren Mischungsverhältnis untereinander völlig unkritisch und kann jeden beliebigen Wert annehmen.

Darüberhinaus können die erfindungsgemäßen Wäscheweichspülmittel noch weitere Substanzen und Hilfsmittel enthalten, die entweder schon im Konzentrat des Wäscheweichspülmittels zugemischt oder dem gebrauchsfertigen, verdünnten Wäscheweichspülmittel gesondert zugesetzt werden. Hierbei handelt es sich um Substanzen oder Hilfsmittel, die man bereits in Wäscheweichspülmitteln eingesetzt hat, wie z.B. kationische oder nichtionische oberflächenaktive Substanzen, Elektrolyte, Absäuerungsmittel, organische Komplexbildner, optische Aufhellungsmittel oder Lösungsvermittler sowie Farb- und Duftstoffe. Sie dienen zur zusätzlichen Beeinflussung des Warengriffs oder sonstiger Eigenschaften der zu behandelnden Textilien oder zur Viskositätseinstellung, zur pH-Regulierung oder zur Erhöhung der Kältestabilität.

Die Anwendung dieser Wäscheweichspülmittel erfolgt wie üblich, indem man sie im Anschluß an die Textilwäsche in das letzte Spülwasser gibt. Das so behandelte Textilmaterial wird dann getrocknet, wobei die Wiederbenetzbarkeit des Textilmaterials wesentlich verbessert ist im Vergleich zu handelsüblichen Mitteln.

In den folgenden Beispielen sind einige erfindungsgemäße Wäscheweichspülmittel beschrieben. Prozentangaben sind in allen Fällen Gewichtsprozente. Die Herstellung dieser Wäscheweichspülmittel erfolgt in allen Fällen durch einfaches Verrühren in der Wärme von wässrigen Lösungen der einzelnen Komponenten bei Beispiel 1 und in der Kälte bei Beispiel 2 und 3.

### Beispiel 1

### Beispiel 2

### Beispiel 3

### Beispiel 4

Diese Wäscheweichspülmittel wurden auf ihren Einfluß auf die Wiederbenetzbarkeit nach der Steighöhenmethode (DIN 53 924) geprüft.

Dabei werden glatte Baumwollgewebe mit den erfindungsgemäßen Mischungen behandelt. Zum Vergleich wurde ein handelsüblicher Weichmacher hinzugezogen (Beispiel 4). Nach dieser Prüfmethode wurden für die Mischungen der Beispiele 1-4 die in der nachfolgenden Tabelle aufgeführten Ergebnisse erhalten. Die Steighöhe nicht ausgerüsteter Gewebe wird dabei mit 100 % bezeichnet.

Die Ergebnisse zeigen, daß die erfindungsgemäßen Wäscheweichspülmittelkombinationen im Vergleich mit einem handelsüblichen Produkt ein verbessertes Saugvermögen aufweisen.

## Patentansprüche

1. Wäscheweichspülmittel in Form einer wäßrigen Lösung oder Dispersion, die 3 bis 15 Gew.-% einer oder mehrerer Verbindungen der Formeln I bis III wobei R₁ Alkyl oder Alkenyl mit 10-30 Kohlenstoffatomen, R₂ Alkyl mit 1-4 Kohlenstoffatomen, vorzugsweise Methyl, R₃ Methyl oder Wasserstoff und A ein Anion wie z.B. Cl⁽⁻⁾, Br⁽⁻⁾, CH₃OSO₃⁽⁻⁾ oder (CH₃O)₂PO₂⁽⁻⁾ bedeutet, 0,1-3 Gew.-% eines Glycerinäther-Derivats der Formel IV wobei R₄ Alkyl oder Alkenyl mit 4-20 Kohlenstoffatomen, Cyclohexyl oder gegebenenfalls durch Alkylgruppen substituiertes Aryl sein kann, x und y Wasserstoff oder Methyl, wobei x und y jedoch nicht gleichzeitig Methyl bedeuten, n eine ganze Zahl von 0-20, Z eine Gruppe der Formel ―(CH₂)ₘCOOMe, ―SO₃Me oder ―PO₃Me₂, m eine Zahl von 0 bis 3 und Me ein Alkalimetall oder Ammoniumion bedeutet, sowie gegebenenfalls weitere übliche Hilfs- und Zusatzstoffe enthalten.

2. Wäscheweichspülmittel nach Anspruch 1 enthaltend 4 bis 7 Gew.-% einer oder mehrerer Verbindungen der Formel I, oder III und 0,5 bis 1,5 Gew.-% eines Glycerinäther-Derivats der Formel IV.

## Claims

1. Fabric softeners in the form of an aqueous solution or dispersion, which contain from 3 to 15 _{%} by weight of one or several compounds of the formulae I to III in which R₁ is alkyl or alkenyl each with 10 to 30 carbon atoms, R₂ is alkyl of from 1 to 4 carbon atoms, preferably methyl, R₃ is methyl or hydrogen, and A is an anion as for example Cl⁽⁻⁾, Br⁽⁻⁾, CH₃OSO₃⁽⁻⁾ or (CH₃O)₂PO₂⁽⁻⁾, from 0.1 to 3 % by weight of a glycerol ether derivative of formula IV in which R₄ is alkyl or alkenyl each with 4 to 20 carbon atoms, cyclohexyl oder aryl optionally substituted by alkyl groups, x and y are hydrogen or methyl, but are not methyl at the same time, n is a number of from 0 to 20, Z is a group of formula―(CH₂)ₘCOOMe, -S0₃Me or -P0₃Me₂, m is an integer of from 0 to 3, and Me is an alkali metal or ammonium ion, as well as optionally further common auxiliaries and additives.

2. Fabric softeners as claimed in claim 1, which contain from 4 to 7 % by weight of one or several compounds of formulae I, II or III and from 0.5 to 1.5 % by weight of a glycerol ether derivative of formula IV.

## Revendications

1. Produits de rinçage assouplissants pour le linge sous la forme de solutions ou dispersions aqueuses qui contiennent de 3 à 15% en poids d'un ou plusieurs composés répondant à l'une des formules I à III dans lesquelles R₁ représente un radical alkyle ou alcényle contenant de 10 à 30 atomes de carbone, R₂ un alkyle contenant de 1 à 4 atomes de carbone, de préférence un méthyle, R₃ un méthyle ou l'hydrogène, et A un anion, par exemple Cl⁽⁻⁾, Br⁽⁻⁾, CH₃OSO₃⁽⁻⁾ ou (CH₃O)₂PO₂⁽⁻⁾, de 0,1 à 3 % en poids d'un éther du glycérol répondant à la formule IV dans laquelle R₄ représente un radical alkyle ou alcényle contenant de 4 à 20 atomes de carbone, un cyclohexyle ou un aryle éventuellement porteur de radicaux alkyles, x et y représentent chacun l'hydrogène ou un méthyle mais ne peuvent pas représenter chacun en même temps un méthyle, n désigne un nombre entier de 0 à 20, Z représente un radical de formule ―(CH₂)ₘCOOMe, ―SO₃Me ou ―PO₃Me₂, m désigne un nombre entier de 0 à 3 et Me représente un ion de métal alcalin ou d'ammonium, et éventuellement d'autres adjuvants et additifs usuels.

2. Produits de rinçage assouplissants pour le linge selon la revendication 1, qui contiennent de 4 à 7 % en poids d'un ou plusieurs composés de formule i, Il ou III et de 0,5 à 1,5 % en poids d'un éther du glycérol de formule IV.
